# EUROPÄISCHE PATENTANMELDUNG

(11) **EP 0 961 294 A1**
(43) Veröffentlichungstag der Anmeldung: **01.12.1999**
(21) Anmeldenummer: 98108308.2
(22) Anmeldetag: 07.05.1998
(51) Int. Cl.: G21K 1/00

(54) **Verfahren unf Gerät zur Verstärkung und Speicherung von Ionenfeldern**

(71) Anmelder: Gundlich, Heinz, Dipl.-Ing., 73433 Aalen (DE); Tiemer, Peer, 29313 Hambühren (DE); Schweigmann, Klaus, 30627 Hannover (DE)
(72) Erfinder: Gundlich, Heinz, 73433 Aalen (DE)

(57) **Zusammenfassung**

Die Erfindung beschreibt Verfahren und Geräte zur Verstärkung, Umpolarisierung, Speicherung und Fixierung von Ionenfeldern zu deren Nutzung im medizinischen Bereich bei Mensch und Tier sowie zur Untersuchung von Substanzen.

Die vonjedem Organismus und jeder Substanz ausgehenden Ionenfelder werden dabei zunächst auf ein Speichermaterial übertragen, und anschließend für die eigentliche Behandlung oder Untersuchung von dem Speichermaterial mittels erfindungsgemäßer Vorrichtung verstärkt oder verändert.

Die Geräte weisen mehrere mögliche Anordnungen auf, mit denen Ionenfelder mittels magnetischer Mittel und Hohlkörpern auf ausreichende Intensitätswerte verstärkt oder verändert werden können.

Zur dauerhaften Speicherung von Ionenfeldern werden geeignete Trägermaterialien während der Durchflutung mit Ionenfeldern enweder einer thermischen und mechanischen Energiezufuhr oder chemischen Prozessen ausgesetzt.

## Beschreibung

Die Erfindung betrifft ein Verfahren und Gerät, mit dem Ionenfelder auf Intensitätswerte verstärkt werden können, durch die sie therapeutische Wirksamkeit erlangen bei der Behandlung von Mensch oder Tier.

Für die Durchführung der therapeutischen Behandlung ist es erforderlich, daß diese Ionenfelder verstärkt, auf ein Trägermaterial übertragen, teilweise umpolarisiert, dann gespeichert und zuletzt fixiert werden, bevor sie zur Behandlung eingesetzt werden können.

Grundlage für die angestrebte Patenterteilung sind nicht patentierbare Entdeckungen des Erfinders zur Existenz, Handhabung und Wirkung von Ionenfeldern. Diese werden zum Verständnis des Patentantrages unter "A" beschrieben. Darauf folgt die Beschreibung des Verfahrens, der Geräte sowie die Patentansprüche.
**A. Erkenntnisse zu Ionenfeldern und deren Handhabung, Stand der Technik,**
**B. Beschreibung von Verfahren und Aufbau der Geräte.**
**C. Patentansprüche**
**D. Zusammenfassung**

### A. Erkenntnisse zu Ionenfeldern und deren Handhabung, Stand der Technik

### A. 1 Physikalische Grundlagen

Jeder elektrisch geladene Körper, also auch ein Ion, erzeugt bei Bewegung ein elektrisches Feld. Punktladungen erzeugen Felder, die radial ausstrahlen; Dipole aus positiv und negativ geladenen Körpern erzeugen Feldlinien, die immer von einem Körper zum anderen laufen. Das bekannteste Molekül mit Dipolcharakter ist das Wassermolekül mit einer Resonanzfrequenz von 2,45 Gigahertz. Alle Mikrowellengeräte sind deshalb auf diese Frequenz abgestimmt.
Eine Besonderheit der hier angesprochenen Ionenfelder liegt in der Feststellung, daß sie durch ihre Ladungen keine elektrostatischen Felder erzeugen, sondern daß ihre Felder hochfrequent im Gigahertzbereich schwingen.
In organischen und anorganischen Materialien sind diese hochfrequenten Felder anmeßbar. Sie haben ein hohes Durchdringungsvermögen für alle Stoffe. Diese Felder wurden ursprünglich bei Ionen angemessen. Da ferner im organischen Bereich Ionen eine entscheidenden Rolle spielen bei allen Stoffwechselprozessen, werden diese Felder nachfolgend als "Ionenfelder" bezeichnet.
Nach heutigem Stand der Technik ist gesichert, daß auch Elemente und Verbindungen ohne Ionencharakter hochfrequente Felder emittieren. Auch diese Felder werden nachfolgend als "Ionenfelder" bezeichnet. Da diese Felder an allen Punkten der Erde anmeßbar sind, liegt ihnen ein allgemeiner Wirkungsmechanismus zugrunde.
Erkenntnisse über die Struktur dieser Ionenfelder können aus ihrem Durchdringungsvermögen für Stoffe wie folgt gewonnen werden:
Ein Ionenfeldemittend beliebig hoher Intensität hat um sich ein annähernd kugelförmiges Feld mit dem Radius r. Wird der Emittend von oben mit einer Bleiplatte abgedeckt, so verkleinert sich der Radius des annähernd kugelförmigen Ionenfeldes mit zunehmender Plattendicke der Bleiabdeckung.
Bei einer Bleiplattendicke von 15 mm erreicht das Feld die Ausdehnung Null, das heißt, es wird keine Strahlung mehr emittiert.
Da Atome Strahlungsquanten nur im angeregten Zustand nach erfolgter Energiezufuhr emittieren wenn Elektronen aus höheren auf niedrigere Bahnen zurückfallen, muß die Energiezufuhr durch von oben einfallende Strahlungsquanten erfolgen, sodaß die Photonen der kosmischen Strahlung als Energielieferant wirken.
Da die Strahlung des Emittenden in der Lage ist, Bleiplatten bis zu 15 mm Dicke zu durchdringen, muß sie sehr energiereich sein.
Ganz allgemein gilt:
Die Energie "W" der Strahlungsquanten ist nach der Formel$\text{W = h x f}$ der Frequenz proportional. Hier handelt es sich um eine sehr hochfrequente Strahlung. Aus den Energiegleichungen sind Rückschlüsse aufdie Frequenz von Photonen möglich.
Während die Ruhemasse der Photonen Null ist, haben bewegte Photonen eine von Null abweichende Masse. Wegen des Dualismus von Welle und Korpuskel kann die Energie der Photonen als kinetische Energie "Wₖᵢₙ" oder als Strahlungsenergie "Wₛₜ" auftreten. Bei Einsetzen der Werte erhält man für die Frequenz f
f = 2,9696x 10²³ Schwingungen/s und für die zugehörige Wellenlänge${\text{λ = c/f = 1,91 x 10}}^{\text{-15}} \text{m}$ Diese Werte liegen im Bereich der kosmischen Strahlung.

### Ionenfelder sind demnach hochfrequente Strahlungsfelder, die von Atomen oder Molekülen emittiert werden, welche ihre energetische Anregung durch Photonen oder Quanten der kosmischen Strahlung erhalten.

Da auch Ionenfelder Bleiplatten bis zu 15 mm Dicke durchdringen können, haben sie Strahlungsanteile, die hochfrequent im Bereich der Photonen schwingen.

Ionenfelder können spektroskopisch oder mittels Lecherantennen gemessen werden.

Untersuchungen zur Problematik der Effekte von Ionenfeldern wurden vom Erfinder angestellt und führten zu der Erkenntnis, daß Ionenfelder in unserer belebten Umwelt eine entscheidende Rolle bei allen physiologischen und pathologischen Prozessen spielen.

### A. 2 Allgemeine Eigenschaften von Ionenfeldern

Ionenfelder sind gekennzeichnet durch:
- Frequenz, Wellenlänge und Polarisation,
- Ausbreitungsgeschwindigkeit. Sie ist entlang vorhandener Pfade oder im Raum verzögerungsfrei
- Intensität bzw. Flußdichte,
- Teilreflektion an Spiegelflächen,
- Brechung in Materialien,
- Hohes Durchdringungsvermögen für nahezu alle Stoffe,
- Weiterleitung auf magnetischen oder elektromagnetischen Feldlinien, sowie Lichtstrahlen,
- Weiterleitung entlang elektrischer Leiter.

Ionenfelder können modifiziert werden durch:
- Umpolarisation,
- beliebige Erhöhung der Flußdichte,
- Umlenkung und Fokussierung durch Resonatoren oder Spiegel,
- Speicherung in Trägermaerialien, z.B. in Salzen oder Photographien,
- Ionenfeldsenken, die anderen Trägern ihre Ionenfelder entziehen.

### A. 3 Ausdehnung von Ionenfeldern (siehe Fig. 1)

Zur Verdeutlichung der Ausdehnung von Ionenfeldern gibt man in ein Gefäß (G) mit Wasser einige Körner Kochsalz, sodaß die Lösung vollständig dissoziiert ist Dadurch baut sich um das Gefäß herum ein annähernd kugelförmiges Ionenfeld auf, das in seiner Ausdehnung (U1) von der Anzahl und dem Bewegungszustand der einzelnen Moleküle abhängt. Erhöht man die Temperatur und damit die Bewegungsgeschwindigkeit der Kochsalzmoleküle, so vergrößert sich die räumliche Ausdehnung des Feldes von (U1) auf (U2). Nach Abkühlung auf den Ausgangswert nimmt das Ionenfeld wieder seine vorherige Größe (U1) ein.
Ein vergleichbarer Effekt tritt ein, wenn man das Wasser durch Umrühren in Bewegung setzt. Ionenfelder zeigen also eine andere Eigenschaft als beispielsweise elektrische oder elektromagnetische Felder.

### A. 4 Deformation von Ionenfeldern (Siehe Fig 2)

Leitet man ein Ionenfeld (I-1) mit der Intensität von beispielsweise 6F nach Fig. 2, ausgehend von einer Kochsalzlösung (K) oder von einem Trägermaterial radial in einen Hohlkörper (R1), einen Resonator, ein so wird je nach Hohlkörperform ein wesentlicher Teil des Ionenfeldes (I-1) in Richtung der Hohlkörperachse umgelenkt. Der Resonator wirkt auf Ionenfelder akkumulierend und fokussierend. Das in Richtung der Hohlkörperachse austretenden Ionenfeld weist dabei eine langgestreckte Keulenform auf.
Durch hintereinander aufgestellte, sich berührende Hohlkörper (Resonatoren) lassen sich Ionenfelder also deformieren, wobei das Ionenfeld hinsichtlich seiner Flußdichte hinter jedem Hohlkörper abnimmt. (Fig 2).
Die meßbare Feldintensität fällt nach radialer Durchdringung einer bestimmten Anzahl von Hohlkörpern auf Null ab. Bei standardisierten Hohlkörpern kann daher die Anzahl der Hohlkörper bis zum Erreichen der Feldstärke Null als Maß für die Ausgangs-Feldstärke gewertet werden. Im dargestellten Beispiel nach Fig. 2 ist dies nach 6 Resonatoren der Fall, das heißt die Ausgangsintensität des Ionenfeldes der Kochsalzlösung beträgt 6F.

### A. 5 Umlenkung von Ionenfeldern (Fig 3)

Die Umlenkung von Ionenfeldern durch Hohlkörper wird wie folgt realisiert:
Ein Ionenfeld (I-1) von einer Kochsalzquelle (K) mit einer Intensität von beispielsweise 7F wird radial in einen Hohlkörper (R1) eingespeist. Der Ausgang des Hohlkörpers (R1) ist radial auf den Hohlkörper (R2) gerichtet.
Es ensteht in Richtung Hohlkörperachse des Resonators (R2) ein keulenartiges Feld (I-2) in beiden Richtungen der Achse mit der Intensität von beispielsweise 6F.
Bei der bevorzugt benutzten Resonatorform eines ca. 1,5 Liter Hohlkörpers wird das eingeleitete Ionenfeld im Verhältnis 9:1 umgelenkt, d.h. 90 % der radial in den Hohlkörper (R2) eingeleiteten Ionenfelder werden in Achsrichtung von (R2) weitergeleitet, 10 % durchdringen (R2) und stehen für eine weitere Verstärkung oder Umpolarisierung nicht mehr zur Verfügung.

Es können auch gebündelte kleinere Hohlkörper (Röhrchen) anstelle eines einzelnen Resonators verwendet werden.

Mit anderen Hohlkörperformen ergeben sich andere Umlenkverhältnisse.

### A. 6 Durchdringungsvermögen von Ionenfeldern

Es hat sich gezeigt, daß Ionenfelder ein hohes Durchdringungsvermögen für nahezu alle festen, flüssigen und gasförmigen Stoffe, ebenso für Vakuum aufweisen, wobei kein wesentlicher Intensitätsverlust bei der Durchdringung auftritt. Beispielsweise werden Metalle, Keramiken, Holz, Kunststoffe, und biologische Materialien von Ionenfeldern durchdrungen.
Einige Materialien, wie beispielsweise Graphit, weisen einen hohen Brechungsindex für Ionenfelder auf.

### A. 7 Polarisation und Umpolarisation von Ionenfeldern (siehe Fig. 4)

Ionenfelder können rechtsdrehend, linksdrehend oder linear polarisiert sein. Sie haben damit vergleichbare Eigenschaften zu elektromagnetischen Feldern, die je nach Lage der abstrahlenden Hornantenne ihre Polarisationsrichtung ändern können.
Wird ein fokussiertes, polarisiertes Ionenfeld (I-1) aufeinen Spiegel (S) gerichtet so wird der überwiegende Anteil des Feldes (I) reflektiert und der reflektierte Anteil des Feldes (I-2) besitzt eine umgekehrte Polarisationsrichtung bei sonst gleichen Frequenzen.

### A. 8 Weiterleitung von Ionenfeldern entlang elektrischer Leiter (siehe Fig. 5)

Ionenfelder breiten sich entlang elektrischer Leiter verzögerungsfrei aus.
Ein Gefäß (G) mit voll dissoziierter Kochsalzlösung erzeugt ein kugelförmiges Ionenfeld (I) mit der räumlichen Ausdehnung (U1). Bringt man einen Resonator (R), der mit elektrisch leitendem Material umwickelt ist (und der dadurch als Antenne für Ionenfelder wirkt) und dessen elektrisch leitender Mantel (M) mit einem Draht (D) verbunden ist, dessen anderes, blankes Ende in einem Wasserreservoir (W) liegt, in das kugelförmige Kochsalz-Ionenfeld, so wird das Ionenfeld (I) vom Gefäß (G) so lange in das Wasserreservoir abgeleitet, bis ein Gleichgewicht der Ionenfelder zwischen Gefäß (G) und Wasserreservoir (W) errreicht ist.
Der Draht (D) ist während dieses Vorganges mit einem Ionenfeld (ID) umgeben.

### A. 9 Weiterleitung von Ionenfeldern auf magnetischen Feldlinien (siehe Fig. 6)

Ionenfelder haben die Eigenschaft, sich auf magnetischen Feldlinien auszubreiten.
Ein Gefäß (G) mit voll dissoziierter Kochsalzlösung erzeugt ein kugelförmiges Ionenfeld (I) mit der räumlichen Ausdehnung (U1), Außerhalb von (U1) ist kein Kochsalz-Ionenfeld vorhanden.
Bringt man einen Magneten (M) in das Ionenfeld, so ist entlang sämtlicher Feldlinien (F) des Magneten (M), also auch außerhalb des kugelförmigen Bereichs von (U1) das Kochsalz-Ionenfeld vorhanden.
Umgibt man das Gefäß (G) mit einer Blechabschirmung, so tritt keine Veränderung des Zustandes ein, da Ionenfelder durch Eisenblech nicht abgeschirmt werden können.
Umgibt man den Magneten (M) mit einer Blechabschirmung, so ist das Kochsalz-Ionenfeld nur noch im Bereich (U1) vorhanden, da die magnetischen Feldlinien die Eisen-Blechabschirmung nicht durchdringen können und somit das Ionenfeld keinen Pfad zur zusätzlichen Ausbreitung findet.
Der gleiche Effekt ist zu beobachten, wenn anstelle der zeitlich konstanten Felder eines Dauer- oder Elektromagneten zeitlich veränderliche elektromagnetische Felder als Pfade für das Ionenfeld eingesetzt werden.

### A. 10 Weiterleitung von Ionenfeldern auf Lichtstrahlen (siehe Fig. 7)

Ein Gefäß (G) mit voll dissoziierter Kochsalzlösung erzeugt ein kugelförmiges Ionenfeld (I) mit der räumlichen Ausdehnung (U1). Passiert ein Laserstrahl (L) oder ein fokussierter Lichtstrahl diesen Ionenfeldbereich (U1), so breitet sich das Ionenfeld auf der ganzen Länge des Laser- oder Lichtstrahles (L) aus, das heißt das Ionenfeld nutzt Lichtstrahlen genau wie magnetische Feldlinien als Pfad zur weiteren Ausbreitung.

### A. 11 Speicherung von Ionenfeldern

### A. 11. 1 Speicherung in festen Trägermaterialien

Erfindungsgemäß wird die Speicherung von Ionenfeldern vorwiegend in festen Materialien genutzt. Geeignete Materialien sind z.B. Salze, Graphit, Sand, Zement oder andere granulierte, gekörnte oder pulverisierte Stoffe. Sie werden nachfolgend als Trägermaterialien bezeichnet.
Zur Speicherung ist es erforderlich, das Trägermaterial mit dem Ionenfeld zu durchfluten und ihm Energie zuzuführen. Die Energiezufuhr kann durch mechanisches Klopfen, Schlagen Stoßen etc. ausgeführt werden, wobei es unerheblich ist, ob diese Art der Energiezufuhr maschinell oder manuell ausgeführt wird.
Um eine dauerhafte Speicherung durchzuführen, ist eine zusätzliche Energiezufuhr durch Temperaturerhöhung des Trägermaterials notwendig. Eine dauerhafte Speicherung von Ionenfeldern in einem Trägermaterial, ohne daß im zeitlichen Verlauf ein wesentlicher Intensitätsverlust auftritt, ist erreichbar, wenn das erhitzte Trägermaterial durchflutet und gleichzeitig einer mechanischen Schlagbelastung ausgesetzt wird.

### A.11. 2 Speicherung in Wasser

Wasser wirkt als zeitlich begrenzter Speicher für Ionenfelder. Werden Ionenfelder über leitende Materialien in Wasser eingeleitet, so lädt sich das Wasser auf und speichert diese Ionenfelder. An der Grenzschicht zur Luft werden in begrenzter Zeit die Ionenfelder vom Wasser an die Luft abgegeben, die sich ihrerseits entsprechend auflädt.

### A. 11. 3 Speicherung in Luft oder Gasen

Im Feldbereich einer Ionenquelle laden sich die Luftmoleküle mit dem Ionenfeld auf. Auch wenn die Quelle des Ionenfeldes, zum Beispiel das in A.3 beschriebene Gefäß mit Kochsalzlösung vorsichtig entfernt wird, bleibt das Ionenfeld weiter bestehen. Durch Verwirbelung kann der Luftbereich wieder neutralisiert werden.
Die Speicherung in Luft oder Gasen wird nicht erfindungsgemäß genutzt.

### A. 11. 4 Speicherung in filmaktivem Material oder elektronisch (siehe Fig 7)

Der Erfindung liegt die Erkenntnis zugrunde, daß Ionenfelder auf Lichtstrahlen transportiert werden können wie beispielsweise einem Laserstrahl.
Wie bereits unter A. 10 beschrieben, breitet sich ein Ionenfeld auf der ganzen Länge eines Laser- oder Lichtstrahles aus, der ein Ionenfeld passiert. Das heißt, das Ionenfeld nutzt Lichtstrahlen genau wie magnetische Feldlinien als Pfad zur weiteren Ausbreitung. Wird ein solcher Licht- oder Laserstrahl auf filmaktives Material gesandt, werden die mittransportierten Ionenfelder auf das filmaktive Maerial aufgebracht und durch den anschließenden normalen Fixiervorgang dauerhaft gespeichert.
Erfindungsgemäß wird die Möglichkeit der Speicherung auf filmaktivem Material dadurch genutzt, daß mittels einer Kamera oder einem ähnlichen Gerät ein Foto von einem menschlichen oder tierischen Körper oder einer Substanz erstellt wird. Dabei gelangen Lichtstrahlen, die vorher den Ionenfeldbereich des Körpers oder der Substanz passiert haben und dessen oder deren Ionenfelder transportieren, über das Objektiv auf das filmaktive Material und werden dort durch den Fixiervorgang gespeichert.
In den filmaktiven Schichten werden nicht nur die Wellenlängen des sichtbaren Lichts gespeichert, sondern auch die dem menschlichen Auge nicht mehr sichtbaren Hochfrequenzbereiche im der hier relevanten Ionenfelder.
Normale physiologische und pathologische Ionenfelder eines Organismus oder die Ionenfelder einer Substanz können daher auch an einer Photographie angemessen werden.

Bei Verwendung von digitalen Aufnahmegeräten können die Felder auch in elektronischen Speichern gespeichert und von dort zur Untersuchung entweder auf einen Monitor übertragen oder per Software auf bestimmte Spektren hin untersucht werden.

### B. Beschreibung von Verfahren und Geräten

### B. 1 Änderung der Intensität des Emissionsspektrums einer Ionenfeldquelle durch magnetische Durchflutung

Durch magnetische Beeinflussung kann das Ionenfeld einer Ionenfeldquelle in seiner Intensität verändert werden, sodaß die emittierten Ionenfelder bei einer bestimmten Richtung der magnetischen Durchflutung entweder stärker oder schwächer werden.
Als Maß für die Intensität wird die Anzahl der Resonanzkörper (R) herangezogen, die von einem Ionenfeld in radialer Richtung gerade noch durchdrungen werden. Sie werden in Reihe so aufgestellt, daß sie sich berühren und ihre Anzahl wird so lange erhöht, bis hinter dem letzten Resonanzkörper die Feldintensität Null gemessen wird.
(Intensität 1F = ein Resonanzkörper, Intensität 10F = 10 Resonanzkörper)
Zur Richtungsfestlegung der magnetischen Kraftlinien wird in Anlehnung an die wissenschaftsüblichen Festlegungen angenommen, daß die Feldlinien innerhalb eines Stabmagneten vom Südpol zum Nordpol fließen. Außerhalb eines Stabmagneten treten sie am Nordpol aus, durchqueren den außermagnetischen Raum und treten am Südpol wieder ein.
Für die in Fig. 9 bis Fig. 14 beschriebenen Anordnungen wird vereinbart, daß
⇒ die Verstärkungsrichtung dann vorliegt, wenn der Südpol des Magneten der Ionenfeldquelle (K) zugewandt ist.
⇒ die Abschwächungsrichtung dann vorliegt, wenn der Nordpol des Magneten der Ionenfeldquelle (K) zugewandt ist.

Die Kochsalzlösung (K) weist nach Fig. 8 ohne magnetische Beeinflussung eine Ionenfeldintensität von beispielsweise 7F auf, das heißt, die Ausdehnung des Ionenfeldes (I) findet ihre Grenze nach dem siebten Resonator.
Unter dem Einfluß eines Stabmagneten (M) wird das Ionenfeld (I) so in Richtung weg vom Südpol des Magneten verändert, daß in dieserRichtung ein Verstärkungseffekt entsteht, der dem Ionenfeld in dieser Richtung eine Intensität von beispielsweise 8F verleiht, wie in Fig. 9 gezeigt.
Durch die Richtung der magnetischen Durchflutung einer Ionenfeldquelle wird bestimmt, ob eine Veränderung der Ionenfeldintensität in Richtung Verstärkung oder Abschwächung stattfindet.
Nach Fig. 14 findet in Abschwächungsrichtung eine Veringerung der Intensität von beispielsweise 6F auf 2F durch 3 Magnete statt.
Die weiteren Parameter der Quelle wie Frequenzspektrum oder Polarität bleiben bei den magnetischen Beeinflussungen unverändert.

### B. 2 Intensitätsveränderung durch Erhöhung der magnetischen Feldstärke

Als Beispiel einer Intensitätsveränderung wird als Ionenfeldquelle (Fig. 8) eine Kochsalzlösung (K) eingesetzt, die ohne magnetische Beeinflussung die Intensität von beispielsweise 7F aufweist. Zur magnetischen Beeinflussung werden gleich große Stabmagnete eingesetzt.
Die Beeinflussung der Ionenfeldquelle (K) durch eine Anzahl gleich großer Stabmagnete von gleicher Feldstärke, die beispielsweise zu 1- bis 3-facher Feldstärke gekoppelt werden, zeigt in Verstärkungsrichtung eine lineare Intensitätserhöhung des Ionenfeldes von 8F (Fig. 9) durch einen Magneten bis auf 16F durch 3 Magnete (Fig.13).
Durch Einsatz weiterer oder stärkerer Magnete ist in Verstärkungsrichtung eine weitere Intensitätserhöhung möglich, die nach Diagramm (Fig. 15) in direkter Abhängigkeit steht zur magnetischen Feldstärke und zur Ausgangsintensität der Ionenfeldquelle.

Die magnetische Beeinflussung von Ionenfeldern ist unabhängig von deren Polarisation. Eine Quelle mit rechtsdrehend polarisierten Ionenfeldern wird in gleicher Weise beeinflußt wie eine Quelle mit linksdrehend polarisierten Ionenfeldern.

Die Vorrichtung zur Verstärkung von Ionenfeldern besteht entsprechend Fig. 9 beispielsweise aus einem Magneten (M), angeordnet nahe der Ionenfeldquelle (K), dessen Südpol der Ionenfeldquelle zugewandt ist. Dadurch wird das Ionenfeld (I) verstärkt.

Als Variation dieser Anordnung können entweder mehrere Magnete (M+) hintereinander geschaltet werden (wie in Fig. 11 bis 14 dargestellt), um die magnetische Feldstärke zu erhöhen, oder es können auch sehr starke Magnete eingesetzt werden, oder es können auch Elektromagnete verwendet werden.

### B. 3 Ionenfeld - Intensitätserhöhung durch Rückkopplung (siehe Fig. 16)

Eine starke Intensitätserhöhung bei geringem Materialaufwand ist möglich, wenn die bereits verstärkten Ionenfelder wieder in den Eingangsteil der Anordnung eingespeist werden.
Zur Fokussierung und Umlenkung werden Resonanzkörper eingesetzt, zur magnetischen Verstärkung wird jedem Resonanzkörper ein Magnet zugeordnet. Jeder Resonanzkörper strahlt das eingespeiste Feld in Achsrichtung nach vom und hinten ab.

Ein Ausführungsbeispiel dafür ist in Fig. 16 gezeigt, bestehend aus Ionenfeldquelle (K), 6 Resonanzkörpern (R1) bis (R6) und 4 Magneten (M1) bis (M4).

Das von der Kochsalzlösung (K) in Resonanzkörper (R1) eingestrahlte Ionenfeld wird über die Resonanzkörper (R2) bis (R6) und die jeweils in Verstärkungsrichtung angeordneten Magnete (M1) bis (M4) verstärkt. Resonanzkörper (R6) speist die erhöhte Ionenfeldintensität wieder in Resonanzkörper (R1) ein, sodaß von dort ein erneuter Umlauf zur Intensitätserhöhung eingeleitet wird. Der Austritt des verstärkten Ionenfeldes erfolgt aus dem Resonator (R4) nach unten.

Theoretisch könnte diese Anordnung eine unendliche Intensitätserhöhung bewirken. Die praktische Anwendung zeigt jedoch, daß die Intensitätserhöhung aufeinen Grenzwwert zulauft Immerhin liefert diese Anordnung mit den 4 Magneten, die in linearer Anordnung eine Endintensität von 20F erbrachten, eine Erhöhung der Ionenfeld-Intensität am Ausgang von Resonanzkörper (R4) auf 82F, d.h. eine um den Faktor 4 erhöhte Verstärkung.

Eine weitere Intensitätserhöhung ist möglich, wenn die Ausgangsintensität der Ionenfeldquelle erhöht wird durch Anordnung eines weiteren Magneten vor der Quelle (K).

Weitere Erhöhung der Intensität ist möglich, wenn weitere Rückkopplungskreise hintereinander angeordnet werden wie in Fig. 17 als Beispiel mit zwei Rückkopplungskreisen gezeigt wird.
Außerdem können in jedem einzelnen Rückkopplungskreis weitere Resonanzkörper und Magnete eingebaut werden, was eine weitere Erhöhung zur Folge hat.

Weitere erhebliche Intensitätserhöhungen sind möglich, wenn weitere Rückkopplungskreise Parallel und/oder in Reihe angeordnet werden. Mit solchen Mehrfach-Rückkopplungs-Einheiten lassen sich in der Praxis Ionenfeld-Intensitäten bis zu mehreren hunderttausend F erzielen.
Der Wirkungsmechanismus der Rückkopplungskreise basiert aufder in Fig. 2 dargestellten und unter A. 4 beschriebenen Anordnung zur Umlenkung von Ionenfeldern.
Polarisation und Frequenzspektrum werden bei dieser Form der Umlenkung nicht beeinflußt.

### B. 4 Verstärkungsanordnungen von Magneten und Resonanzkörpern

Generell gilt, daß ein mit Ionenfeldern beaufschlagter Resonanzkörper von magnetischen Feldlinien durchflutet werden muß, uni die eingespeisten Ionenfelder zu verstärken

In den Bildern 18 bis 20 sind dafür einige Ausführungsbeispiele gezeigt:
In Fig. 18 sind zwei Magnete (M) hinter einem Resonanzkörper (R) angeordnet.
In Fig. 19 sind zwei Magnete innerhalb eines Resonanzkörpers angeordnet.
In Fig. 20 ist als Magnet eine elektrisch erregbare Spule (MS) um einen Resonanzkörper (R) herum angeordnet. Diese Konfiguration bietet technische Vorteile, da die Feldlinien im Inneren einer Spule annähernd geradlinig verlaufen.
Weil die hochfreqenten Ionenfelder sich bevorzugt auf der Oberfläche ausbreiten, werden sie bei dieser Anordnung optimal magnetisch durchflutet.

Zur Vermeidung von Umlenkverlusten ist die Ineinanderschaltung oder Bündelung von Hohlkörpern anwendbar.

### B. 5 Mögliche Gerätevariationen

Zur Erzeugung von Magnetfeldern in den oben beschriebenen Anordnungen sind nicht nur Stabmagnete geeignet, sondern alle Geräte, mit denen stationäre oder zeitlich veränderliche magnetische bzw. elektromagnetische Felder erzeugt werden können. Dazu gehören beispielsweise stromdurchflossene Spulen, Mikrowellensender, Licht- oder Lasereinrichtungen.

Als Resonanzkörper werden vorzugsweise 1,5 Liter Glasflaschen eingesetzt, die durch ihre geometrische Form einen günstigen Richteffekt auf eingeleitete Ionenfelder haben und sich durch das unter A. 4 beschriebene und leicht verwendbare Umlenkverhältnis 9 : 1 auszeichnen.
Anstelle je eines Resonators können auch gebündelte Hohlkörper verwendet werden. Es sind aber auch alle anderen Hohlkörperformen einsetzbar mit beliebigen geometrischen Formen und aus beliebigen Materialien.
Zur Einschleusung von Ionenfeldern in Ionenfeld-Veränderungs-Einrichtungen sind alle Stoffe oder Körper geeignet, die Ionenfelder direkt emittieren wie Substanzen, medizinische Präparate oder ähnliches.
Weiter sind organische oder anorganische Stoffe einsetzbar, denen Ionenfelder aufgeprägt wurden, wie zum Beispiel Salze oder Photographien.

### B. 5 Speicherung

### B. 5. 1 Speicherung in festen Trägermaterialien. (siehe Fig 21 u. 21a)

Als Beispiel für die Speicherung von Ionenfeldern in festen Trägermaterialien wie Salzen, Graphit, Sand, Zement oder anderen granulierten, gekörnten oder pulverisierten Materialien ist die in Fig. 21 und 21a dargestellte Vorrichtung gezeigt.

Auf einem stabilen Ständer (1) ruht ein zylindrischer Topf (6) mit starken Wandungen. In diesen Topf (6) wird das Trägermaterial (7) eingefüllt. Der Topf (6) wird nach oben geschlossen durch einen beweglichen Schlagkolben (8).

Der Schlagkolben (8) ist mit einem Stößel (9) aus nicht-ferromagnetischem Material, zum Beispiel Messing, starr verbunden. Am oberen Ende des Stößels (9) ist eine Eisenplatte (11) befestigt, die bei Einschalten des elektrischen Stromes in Richtung zur Magnetspule des Elektromagnten (10) bewegt wird, wodurch ein Schlag über den Schlagkolben (8) auf das Trägermaterial (7) ausgeübt wird. Durch pulsierendes Einschalten des elektrischen Stromes ergibt sich eine Folge von Schlägen auf das Trägermaterial.
Unterhalb des Topfes (6) ist ein Bunsenbrenner (2) angeordnet, der über die Flamme (3) den Topf (6) und das Trägermaterial erhitzt.
Das Trägermaterial ist während der Erhitzung und den durch das Schlagwerk ausgeübten Schlägen dem Ionenfeld (4) ausgesetzt, welches aus dem Ionenfeld-Emittenden (5) austritt. Der Emittend (5) kann der Ausgangs-Resonator einer Verstärkungsanordnung sein.

Das Schlagwerk kann alternativ anstatt elektromechanisch wie hier gezeigt, auch mechanisch über Exzenter angetrieben werden, siehe Fig.21a. Dabei wird der Stößel (9) über die Eisenplatte (11) vom Excenter (13) angehoben und nach Überschreiten des höchsten Punktes durch die Druckfeder (14) schlagartig abwärts gedrückt, wodurch der Schlag auf das Trägermaterial (7) ausgeübt wird.
Die Schläge können auch manuell ausgeübt werden, indem zum Beispiel mit einem Hammer direkt auf die Eisenplatte geschlagen wird.

### B. 5. 2 Speicherung auf filmaktiven Materialien oder elektronischen Speichern

Als Vorrichtung hierfür sind handelsübliche Foto-Kameras mit normalen Filmen erforderlich. Es können auch Sofortbildkameras, digitale Kameras, Plattenkameras oder medizinische Aufnahmegeräte, beispielsweise aus dem Röntgenbereich verwendet werden. Bei Verwendung von digitalen Aufnahmegeräten erfolgt die Speicherung in elektronischen Speichern, und die Ionenfeld-Information kann später von dort abgerufen und untersucht werden.

Ebenfalls möglich ist die Verwendung von digital arbeitenden Video-Kameras. Dabei wird verfahren wie mit digitalen Fotokameras.
Zur Einspeisung in Ionenfeld-Verstärkungseinrichtungen eignen sich Papierbilder als Ionenfeldquelle der zu untersuchenden Substanz oder des menschlichen oder tierischen Körpers.

### B. 6 Selektiver Einsatz von Ionenfeld-Anteilen. (siehe Fig. 22)

Im medizinischen Anwendungsbereich des Ionenfeld-Verfahrens wird einem Patienten nur der pathogene Anteil seines Gesamt-Ionenfeldes entzogen und anschließend wird er mit dem umpolarisierten und verstärkten Ionenfeld des pathogenen Anteils zur Inaktivierung der Krankheitserreger durchflutet.

Dazu ist es erforderlich, nur die pathogenen Anteile seines Ionenfeldes zur Behandlung anzuwenden, die normalen und notwendigen physiologischen Anteile seines Ionenfeldes aber unberührt zu lassen.

Die physiologischen Ionenfelder eines Menschen haben alle die Intensität 5F. Ionenfelder von Krankheitserregern liegen meistens höher und können Intensitäten von 20F und mehr erreichen. Man kann also die Intensität als Selektionskriterium benutzen und alle Intensitäten kleiner als 5F aus dem Verstärkungkreis ausschleusen.

Nach Fig. 22 wird als Ionenfeldquelle am Eingang in die Verstärkereinheit das Photo (F1) eines kranken Menschen oder Tieres am Eingangsresonator (R1) befestigt. Alle darin vorhandenen Ionenfelder, die normalen physiologischen genau wie die pathologischen durchdringen radial die nachgeschalteten Resonatoren (R2) bis (R5), Nur solche Felder, die eine höhere Eingangsintensität als 5F hatten, treten aus dem Resonator (R5) aus und treffen radial in den Umlenkresonator (R6), in dem diese verbleibenden Felder (die pathogenen Felder) gebündelt werden und radial in den Resonator (R7) eintreten. Durch die Magnetanordnung (M1) werden die pathogenen Ionenfelder vorverstärkt, laufen zur weiteren Verstärkung über die zweite Magnetanordnung (M2), werden anschließend noch einmal im Resonator (R8) nachverstärkt und treten dann aus. Sie können dann noch weiter verstärkt und einem Trägermaterial wie Kochsalz o.ä. aufgeprägt werden.

Es kann auch aus dem Trägermaterial nach beendeter Verstärkung und Fixierung sämtlicher Felder der physiologische Anteil des Ionenfeldspektrums wieder entzogen werden, sodaß nur der pathogene Anteil im Trägermaterial verbleibt.

### B. 7 Umpolarisierung im Verlauf von Verstärkungen (siehe Fig. 23)

In Fig. 23 ist als Beispiel dargestellt, daß das Ionenfeld wie auch in Fig. 22 gezeigt, aus dem Photo (F1) zunächst über 5 Resonatoren (R1) bis (R5) läuft, nur die pathogenen Felder werden über (R6) in den Resonator (R7) übergeschleust und über die Magnetanordnungen (M1) und (M2) verstärkt, bevor das Feld aus Resonator (R8) austritt. Das Feld trifft dann unter dem Winkel von 45 Grad auf einen Spiegel (Sp), wodurch die Umpolarisation stattfindet ohne daß Frequenz oder Intensität beeinflußt werden.

Nach der Umpolarisation wird das Ionenfeld in einen Rückkopplungskreis mit wechselweiser Anordnung von Resonatoren (R9) bis (R16) und Magneten (M3) bis (M8) eingespeist wie bereits ähnlich in Fig. 17 und 18 gezeigt.
So erhält man am Ausgang (A) bei Resonator (13) in achsialer Richtung ein umpolarisiertes Ionenfeld der pathogenen Ionenfelder eines Menschen oder Tieres mit vielfacher Verstärkung gegenüber der Eingangsintensität am Photo (F1).

## Patentansprüche

1. Verfahren und Gerät zur Veränderung der Feldstärke und zur Speicherung des Emissionsspektrums einer Ionenfeldquelle, wobei das Gerät zur Verstärkung von Ionenfeldern aus Ionenfeldquelle, Magneten und Hohlkörpern in verschiedenen Anordnungen besteht und zur Speicherung von Ionenfeldern über eine Einrichtung verfügt, in der erhitzte Trägermaterialien für Ionenfelder während der Durchflutung mit Ionenfeldern eine zusätzliche Energiezufuhr durch Klopfen, Schlagen Stoßen erfahren,
**dadurch gekennzeichnet,** daß die Hohlkörper und /oder die Ionenfeldquelle von magnetischen Feldlinien durchflutet werden.

2. Verfahren und Gerät nach Anspruch 1,
**dadurch gekennzeichnet,** daß durch die Durchflutungsrichtung der Ionenfeldquelle mit magnetischen Feldlinien eine Feldstärke-Erhöhung (Südpol zur Ionenfeldquelle gewandt) oder -Erniedrigung (Nordpol zur Ionenfeldquelle gewandt) bewirkt wird.

3. Verfahren und Gerät nach Anspruch 1 und 2,
**dadurch gekennzeichnet,** daß zur Feldstärkeveränderung von Ionenfeldern beliebige magnetische Mittel wie Dauermagnete oder Elektromagnete einsetzbar sind.

4. Gerät nach Anspruch 1 bis 3,
**dadurch gekennzeichnet,** daß die von einer Ionenfeldquelle emittierten Ionenfelder in einen Hohlkörper eingestrahlt werden, der eine Umleitungsfunktion für Ionenfelder aufweist, bei der vorzugsweise radial eingestrahlte Ionenfelder im wesentlichen in Achsrichtung des Hohlkörpers umgelenkt werden und dabei eine keulenartige Ausbreitung annehmen, die nach beiden Seiten des Hohlkörpers emittiert wird.

5. Verfahren und Gerät nach Anspruch 1 bis 4,
**dadurch gekennzeichnet,** daß eine Erhöhung der Ionenfeldstärke durch magnetische Mittel erreicht wird, indem anstelle oder zusätzlich zur Ionenfeldquelle ein nachgeschalteter Hohlkörper, der Ionenfelder umleitet, magnetisch beeinflußt wird, indem Magnete vor, neben, im oder um den Hohlkörper herum angeordnet werden.

6. Verfahren und Gerät nach Anspruch 1 bis 5,
**dadurch gekennzeichnet,** daß die Feldstärkeerhöhung einer Ionenfeldquelle durch eine Mehrfachanordnung von Magneten und Hohlkörpern bewirkt wird, bei der nach mehrfacher Verstärkung und Umlenkung der eingespeisten Ionenfelder, diese in der Art einer Rückkopplung wieder in den Eingangsteil der Anordnung geführt werden und dabei infolge Mehrfachdurchlaufs durch die Anordnung eine wesentliche Erhöhung der Feldstärke bewirkt wird, die an einem beliebig gewählten Ausgang der Anordnung zur Nutzung verfügbar ist.

7. Verfahren und Gerät nach Anspruch 6,
**dadurch gekennzeichnet,** daß durch Hintereinanderschaltung mehrerer Geräte eine weitere Erhöhung der Ionenfeldstärke erfolgt, wobei jeweils die Ionenfelder vom Ausgang des vorgeschalteten Gerätes in den Eingang des nachgeschalteten Gerätes geführt werden.

8. Verfahren und Gerät nach Anspruch 6,
**dadurch gekennzeichnet,** daß durch eine zweite oder weitere Ionenfeldrückführungen vom Ausgangsteil vor den Eingangsteil des Gerätes eine weitere Erhöhung der Ionenfeldstärke erfolgt.

9. Verfahren und Gerät nach Anspruch 1 bis 8,
**dadurch gekennzeichnet,** daß zur dauerhaften Speicherung von verstärkten oder nicht verstärkten Ionenfeldern geeignete Trägermaterialien der Durchflutung mit Ionenfeldern ausgesetzt werden und diese Trägermaterialien dabei im erhitzten Zustand eine zusätzliche Energiezufuhr durch maschinell oder manuell ausgeführtes Schlagen, Klopfen oder Stoßen erfahren, sodaß diese Trägermaterialien ihrerseits als Ionenfeldquelle nutzbar und für eine nachfolgende therapeutische oder analytische Nutzung anwendbar werden.

10. Verfahren und Gerät nach Anspruch 1 bis 8,
**dadurch gekennzeichnet,** daß verstärkte oder nicht verstärkte Ionenfelder im nicht sichtbaren Frequenzbereich elektromagnetischer Wellen zur dauerhaften Speicherung mittels Kamera oder ähnlichen Geräten auf filmaktives Material oder elektronische Speicher übertragen werden zwecks nachfolgender Nutzung dieser gespeicherten Felder vom Foto oder elektronischen Speicher für diagnostische, therapeutische oder analytische Zwecke, auch mittels elektronischer Auswertung der Felder per Software.
